# EUROPÄISCHE PATENTSCHRIFT

(11) **EP 0 463 990 B1**
(45) Veröffentlichungstag und Bekanntmachung des Hinweises auf die Patenterteilung: **20.07.1994**
(21) Anmeldenummer: 91810457.1
(22) Anmeldetag: 17.06.1991
(51) Int. Cl.: B05C 17/01

(54) **Elektrisch betriebenes Austraggerät**
Electrically driven dispensing apparatus
Appareil de distribution entraîné électriquement

(30) Priorität: 22.06.1990 CH 2090/90
(43) Veröffentlichungstag der Anmeldung: 02.01.1992
(73) Patentinhaber: Keller, Wilhelm A., CH-6402 Merlischachen (CH)
(72) Erfinder: Keller, Wilhelm A., CH-6402 Merlischachen (CH)
(74) Vertreter: AMMANN PATENTANWAELTE AG BERN

(56) Entgegenhaltungen:
- EP-A- 0 054 702
- EP-A- 0 252 401
- DE-A- 3 418 052
- FR-A- 2 188 521

## Beschreibung

Die vorliegende Erfindung bezieht sich auf ein elektrisch betriebenes Austraggerät gemäss Oberbegriff von Patentanspruch 1, das aus der DE-A-34 18 052 bekannt ist. Bei diesem bekannten Gerät wird der auf eine Zahnstange wirkende elektrische Antrieb beim Loslassen des Auslösehebels abgestellt und die Antriebstange über eine Freigabeeinrichtung auf Freilauf geschaltet, so dass diese unter dem aufgebauten Druck des Materials in der Kartusche zurückweichen kann, um ein Nachfliessen zu verhindern.

Diese passive Entlastung genügt nicht in allen Fällen, insbesondere nicht bei exakt arbeitenden Doppelkartuschen und es ist daher von diesem Stand der Technik ausgehend Aufgabe der vorliegenden Erfindung, das Nachfliessen des Materials noch wirksamer zu verhindern.

Diese Aufgabe wird mit einem in den Ansprüchen beschriebenen Gerät gelöst. Weitere Vorteile und Verbesserungen des Austraggerätes sind in der Beschreibung und in den Ansprüchen dargestellt.

Die Erfindung wird im einzelnen anhand einer Zeichnung eines Ausführungsbeispiels näher erläutert.
Fig. 1 zeigt im Schnitt ein erfindungsgemässes Austraggerät,
Fig. 2 zeigt einen Ausschnitt aus Fig. 1,
Fig. 3 zeigt einen Schnitt gemäss der Linie III-III in Fig. 1 und
Fig. 4 zeigt einen Schnitt gemäss der Linie VI-VI in Fig. 1.

Das Gerät 1 in den Figuren ist ein elektrisches Austraggerät für eine Doppelaustragkartusche für Zweikomponentenmassen. Das Gerät 1 besteht aus einem Gehäuse 2, einem Handgriff 3 mit Auslösehebel 4, den zwei Schubstangen 5 mit den Druckstücken 6, die auf nicht eingezeichnete Förderkolben in den Zylindern der Doppelkartusche 7 wirken. Diese Doppelkartusche 7 enthält zwei Komponenten in bestimmtem Verhältnis, die während des Austragvorgangs in einem sogenannten statischen Mischer gemischt werden, worauf sie chemisch reagieren und aushärten bzw. sich verfestigen. Dabei erfolgt das Austragen der beiden Komponenten aus den Zylindern durch gleichzeitiges Betätigen von in jedem Zylinder angeordneten Förderkolben, wodurch die Massen durch eine stirnseitige, nicht gezeichnete Austrittsöffnung des Statikmischers ausgepresst werden. Diese Doppelkartusche 7 ist nicht eigentlicher Gegenstand der vorliegenden Erfindung und ist beispielsweise in der EP-A-294 672 des gleichen Anmelders eingehend beschrieben worden. Das erfindungsgemässe elektrische Austraggerät ist jedoch nicht auf die Betätigung solcher Doppelkartuschen beschränkt und eignet sich auch für Einfachkartuschen oder Mehrfachkartuschen.

Bei solchen Austraggeräten ist eine möglichst genaue Dosierung wünschenswert, insbesondere bei Doppel- oder Mehrfachkartuschen, unter genauer Einhaltung des Mischverhältnisses der auszutragenden Massen. Abgesehen von den Anforderungen an das Vorschubsystem, die sich bei einem elektrischen Antrieb wie nachfolgend beschrieben realisieren lassen, wirkt der Genauigkeit entgegen, dass infolge der Beschaffenheit der Kartuschen ein Teil der auszutragenden Masse nachfliesst, sobald der Vortrieb der Schubstange aufhört. Es wäre naheliegend, bei einem elektrisch betriebenen Motor das Nachfliessen auf elektrischem, respektive elektronischem Wege zu regeln derart, dass der elektrische Antrieb umgepolt wird und damit die Schubstangen zurückgenommen werden. In der Praxis, d.h. mit dem Ziel ein möglichst einfaches und preiswertes Gerät zu konstruieren, ist dies jedoch mit einfachen Mitteln nicht durchführbar, da eine zu grosse Zeit vergeht, bis bei einfachen elektrischen Antrieben der Motor umgepolt und die Schubstangen zurückbewegt werden können. Nachfolgend werden einfache mechanische Mittel beschrieben, um die Schubstangen zurückzubewegen und damit den Förderkolben in der Kartusche zu entlasten.

Die Schubstangen 5 werden von einem Schlitten 8 vorwärtsbewegt, der in Führungen 9 läuft, die beidseitig an der Innenwand des Gehäuses angeformt sind, s. Fig. 3. Durch diese Führungen werden die Schubstangen und die Spindel wirksam gegen ein Kippen durch die unterschiedlichen Reaktionskräfte bei unterschiedlichem Kartuschendurchmesser geschützt. Der Schlitten wird durch eine Antriebsspindel 10 bewegt, die über ein noch zu beschreibendes Getriebe 11 angetrieben ist. Die Spindel 10 läuft in einer entsprechenden Gewindehülse 12 im Schlitten. Anstatt die Spindel kartuschenseitig in einem festen Lager im Gehäuse drehbar zu lagern, wird erfindungsgemäss die Antriebsspindel im Gehäuse längsverschieblich gehalten, und zwar über ein Uebergangsstück 13, das an einem Ende 14 im Gehäuse eingelassen ist und am anderen Ende in einen Zapfen 15 mündet. Die Spindel 10 besitzt an diesem Ende eine entsprechende Ausnehmung 16 und ist drehbar, jedoch nicht längsverschieblich um diesen Zapfen am Uebergangsstück befestigt.

Die relativ kleine Längsverschiebung der Antriebsspindel gegenüber dem Gehäuse von einigen mm und somit der über den Schlitten verbundenen Schubstangen erfolgt mit mechanischen Mitteln, in vorliegendem Fall über einen doppelten Kniehebel 17, s. Fig. 2 und 4, wobei nur einer der beiden Kniehebel beschrieben wird. Der erste Hebel 18 ist drehbar um den Drehpunkt 19 an einer Rippe 20 im Gehäuseinneren befestigt, während der zweite Hebel 21 um den Drehpunkt 22 drehbar am Uebergangsstück 13 befestigt ist. Beide gleichlangen Hebel 18 und 21 sind an ihren inneren Enden um Achse 23 drehbar mit einem dritten Hebel 24 verbunden, der senkrecht zur Verbindungslinie der anderen zwei Drehpunkte verläuft. Dieser dritte Hebel 24 ist am anderen Ende drehbar über Achse 25 mit dem abgewinkelten Teil 26 des Auslösehebels 4 verbunden, der um die Achse 27 drehbar ist. An der Achse 25 greift ferner eine Zugfeder 28 an, die in Fig. 4 eher schematisch dargestellt ist und auch eine andere Form und Lage einnehmen kann. In der in den Fig. 1 und 2 gezeichneten Stellung befindet sich der Kniehebel in entspannter Stellung und die Rückholfeder 29, die am hinteren Ende 30 der Antriebsspindel angreift, hat diese und damit auch die Schubstangen 5 zurückgezogen. Beim Spannen des Kniehebels durch den Auslösehebel 4 wird, da der erste Hebel 18 am Gehäuse befestigt ist, das Uebergangsstück 13 durch den zweiten Hebel entgegen dem Druck der Rückholfeder 29 nach links, d.h. Richtung Kartuschen, bewegt, und es wird eine starre Verbindung zwischen der Antriebsspindel und dem Uebergangsstück bzw. dem Gehäuse hergestellt. Gleichzeitig wird mit dem Betätigen des Auslösehebels der Betätigungsschalter 31 des elektrischen Antriebes betätigt. Beim Loslassen des Auslösehebels wird der elektrische Antrieb entweder nur gestoppt oder umgepolt, und innert sehr kurzer Zeit wird der Kniehebel aus seiner starren Stellung, unter Mitwirkung der Zugfeder 28, in die in Fig. 2 gezeichnete Stellung gebracht. Dadurch wird, unter Wirkung der Rückholfeder 29, das Uebergangsstück zurückgezogen und somit die Antriebsspindel und die damit verbundenen Schubstangen innert kurzer Zeit zurückgezogen. Durch dieses sehr kurzfristige Zurückschnellen der Schubstangen mit den Druckstücken werden die Förderkolben entlastet und ein Nachfliessen der auszutragenden Masse wird sofort unterbunden. Dabei ist es zweckmässig, für den Auslösehebel eine Endlagedämpfung vorzusehen, beispielsweise auf hydraulischem Wege, um einen unangenehmen Rückprall zu verhindern. Falls hydraulische Mittel verwendet werden, können diese auch zur Unterstützung der Tätigkeit des Auslösehebels 4 herangezogen werden.

Die mechanischen Mittel zum Entlasten der Förderkolben müssen nicht notwendigerweise aus den doppelt geführten Kniegelenken bestehen, sondern können beispielsweise auch durch Exzenterhebel realisiert werden.

Der Antrieb des Gerätes erfolgt über einen elektrischen Motor 32, der beispielsweise eine Drehzahl von 10'000 Umdrehungen pro Minute liefert. Im vorliegenden Beispiel wird der Motor von einem Akkumulator 33 gespeist, der über ein Ladegerät durch die Oeffnungen 34 aufgeladen werden kann. Man erkennt ferner in Fig. 3 die zwei elektrischen Anschlüsse 44 und 45 zwischen dem Akku und dem elektrischen Motor. Selbstverständlich könnte der Akku auch ausgewechselt oder durch entsprechende Batterien ersetzt werden, die durch eine geeignete Oeffnung 35 im Gehäuse ausgetauscht werden können. Wahlweise kann auch ein direkt an das Netz anschliessbares Speisegerät eingebaut werden.

Am Motor angeflanscht ist ein Reduktionsgetriebe 36 mit einem Untersetzungsverhältnis von beispielsweise 70:1. Dieses Reduktionsgetriebe 36 ist mit einem ersten Zahnrad 37 verbunden, das mit einem Rückschubzahnrad 44 kämmen kann, falls es auf diese Weise geschaltet ist. Das erste Zahnrad 37 ist über ein zweites Reduktionsgetriebe mit einem Untersetzungsverhältnis von beispielsweise 10:1 verbunden und dieses mit einem zweiten Zahnrad 40, das mit einem Vorschubzahnrad 41 kämmen kann, falls die Reibkupplung 42 diese Getriebe eingeschaltet hat, womit ein Gesamtuntersetzungsverhältnis von 700:1 entsteht und ein Verhältnis vom Rückschub zum Vorschub von 10:1, d.h. dass der Rückschub der Schubstangen zehnmal schneller erfolgt als deren Vorschub. Sowohl das erste wie das zweite Zahnrad können je mit einer Rutschkupplung 43 versehen sein, um das Drehmoment, bzw. den Förderdruck zu begrenzen.

Wenn der elektrische Antrieb nur gestoppt wird, falls der Auslösehebel losgelassen wird, bleibt nach der momentanen Entlastung der volle Druck auf die Spindel bestehen und um den Betätigungsschalter 31 zu drücken, muss der Auslösehebel gegen diesen Druck angezogen werden. Daher wird im bevorzugten Ausführungsbeispiel der elektrische Motor nach dem Loslassen des Auslösehebels gestoppt und für eine kurze Zeit, beispielsweise für eine Drittelsumdrehung, umgepolt, wodurch die Spindel rückwärts bewegt wird. Um ein schnelles Rückwärtsbewegen zu bewirken sind mit dem Kniehebel Mittel verbunden, um die doppelt wirkende Reibkupplung 42 sofort in die Rückschubstellung zu bringen, so dass das erste Zahnrad 37 mit dem Rückschubzahnrad 44 kämmen kann.

Die einzelnen Getriebe und Reduktionsgetriebe sowie die Reib- oder Rutschkupplungen sind an sich bekannte Bauteile und können beliebig der Drehzahl des Motors, der selbstverständlich auch für andere Umdrehungszahlen ausgelegt sein kann, angepasst werden und selbstverständlich auch der gewünschten Genauigkeit und Vorschubgeschwindigkeit. Statt der zweiseitigen Reibkupplung 42, die über einen symbolisch dargestellten Umschalterknopf 46 in die Vorschub- bzw. Rückschubstellung gebracht werden kann, sind auch andere Kupplungen denkbar, beispielsweise Klauenkupplungen oder dergleichen an sich bekannte Kupplungen.

## Patentansprüche

1. Elektrisch betriebenes Austraggerät, mit einem elektrischen Antrieb (32), der über Antriebsmittel (10) auf mindestens eine Schubstange (5) für eine Kartusche (7) wirkt und mit einem auf einen Betätigungsschalter (31) wirkenden Auslösehebel (4), um den elektrischen Antrieb bei dessen Loslassen zu unterbrechen und zu ermöglichen, dass die Antriebsmittel zurückbewegbar sind, dadurch gekennzeichnet, dass die Antriebsmittel eine längsverschiebliche Antriebsspindel (10) enthalten und Hebel (17) enthaltende mechanische Mittel auf die Antriebsspindel (10) wirken, um diese zurückzuschieben und die Schubstange(n) zwecks verhindern des Nachfliessens der auszutragenden Masse zu entlasten.

2. Austraggerät nach Anspruch 1, dadurch gekennzeichnet, dass die Antriebsspindel (10) drehbar an einem Uebergangsstück (13) befestigt ist, das längsverschieblich am Gehäuse befestigt ist und dass die mechanischen Mittel Kniehebel (17) enthalten, wovon ein Hebel (18) gelenkig am Gehäuseinneren befestigt ist, während der zweite Hebel (21) gelenkig am Uebergangsstück (13) befestigt ist und der dritte Hebel (24) an einem Ende gelenkig mit den beiden anderen Enden der zwei ersten Hebel und mit seinem anderen Ende gelenkig mit dem abgewinkelten Teil (26) des Auslösehebels (4) verbunden ist, wobei an der Verbindungsachse (25) zwischen dem dritten Hebel (24) und dem abgewinkelten Teil (26) eine Zugfeder (28) und auf das andere Ende der Antriebsspindel (10) eine Rückholfeder (29) angreift.

3. Austraggerät nach Anspruch 1 oder 2, dadurch gekennzeichnet, dass der elektrische Antrieb einen elektrischen Motor (32) enthält, der über zwei Reduktionsgetriebe (37,44) auf die Antriebsspindel (10) wirkt, wobei zwischen den auf der Antriebsspindel befestigten Zahnrädern eine zweiseitige, durch einen Umschalter (46) betätigbare Reibkupplung (42) angeordnet ist, um für den Rückschub eine höhere Geschwindigkeit zu bewirken als für den Vorschub.

4. Austraggerät nach Anspruch 3, dadurch gekennzeichnet, dass der elektrische Motor (32) geschaltet ist, nach dem Loslassen des Auslösehebels, bzw. Befreien des Betätigungsschalters (31), für eine kurze Zeit umgepolt zu werden, und dass mit dem Kniehebelgelenk Mittel verbunden sind, bei dessen Umkippen auf die Reibkupplung (42) zu wirken, um den Rückschub mit erhöhter Geschwindigkeit einzuschalten.

5. Austraggerät nach einem der Ansprüche 1 bis 4, dadurch gekennzeichnet, dass die beiden Antriebszahnräder (37,41) je mit einer Rutschkupplung (43) versehen sind, um das Drehmoment und damit den Förderdruck zu begrenzen. begrenzen.

6. Austraggerät nach einem der Ansprüche 1 bis 5, dadurch gekennzeichnet, dass die Schubstange(n) (5) von einem Schlitten (8) betätigt wird (werden), der in Führungen (9) läuft, die beidseitig an der Innenwand des Gehäuses angeformt sind.

7. Austraggerät nach einem der Ansprüche 1 bis 6, dadurch gekennzeichnet, dass der elektrische Motor (32) durch einen aufladbaren Akku (33) gespeist wird, der ebenfalls im Gehäuse angeordnet ist.

8. Austraggerät nach einem der Ansprüche 1 bis 7, dadurch gekennzeichnet, dass es für mindestens eine Doppelaustragkartusche (7) für Zweikomponentenmassen ausgelegt ist und mindestens zwei Schubstangen (5) aufweist, und die mechanischen Mittel zwei beidseitig der Antriebsspindel (10) angeordnete Kniehebel (17) enthalten.

9. Austraggerät nach einem der Ansprüche 1 bis 8, dadurch gekennzeichnet, dass der Auslösehebel (4) mit hydraulischen Mitteln verbunden ist, um dessen Rückprall zu mindern und/oder seine Vorwärtsbewegung zu unterstützen.

## Claims

1. Electrically driven discharge device comprising an electric drive (32) acting through driving means (10) on at least one thrust rod (5) for a cartridge (7) and also comprising a trigger lever (4) acting on a control switch (31) in order to interrupt the electric drive on releasing the lever and to enable the return movement of the driving means, characterized in that the driving means comprise a longitudinally displaceable driving shaft (10), lever (17) comprising mechanical means acting on the driving shaft (10) for pushing same back in order to avoid a continued flowing of the composition to be discharged.

2. Discharge device according to claim 1, characterized in that the driving shaft (10) is rotatably fixed to a transition piece (13) which is fixed for longitudinal displacement at the housing, and that the mechanical means comprise toggle levers (17), one lever (16) of which being articulated to the interior of the housing, the second lever (21) being articulated to the transition piece (13), and the third lever (24) being articulated to the two other ends of the first and second lever, its other end being articulated to the elbow bent portion (26) of the trigger lever (4), a traction spring (28) acting on the connecting axle (25) between the third lever (24) and the elbow bent portion (26), and a restoring spring (29) acting on the other end of the driving shaft (10).

3. Discharge device according to claim 1 or 2, characterized in that the electric drive comprises an electric motor (32) which acts through two reducing gears (37, 44) on the driving shaft (10), a double-acting friction clutch (42) operated by a commutator (46) being arranged between the toothed wheels fixed on the driving shaft in order to provide a higher speed for the return than for the advance movements.

4. Discharge device according to claim 3, characterized in that the electric motor (32)is connected to change poles for a short time after the release of the trigger lever or the control switch (31), and that means are connected to the toggle mechanism for acting on the friction clutch (42) on the reversal of the toggle mechanism in order to turn on the return motion with greater speed.

5. Discharge device according to any one of claims 1 to 4, characterized in that the two driving gears (37, 41) are provided with a sliding clutch (43) each in order to limit the torque and thus the feed pressure.

6. Discharge device according to any one of claims 1 to 5, characterized in that the thrust ram(s) (5) is (are) actuated by a sledge(8) running in guides (9) which are formed to both sides of the inner wall of the housing.

7. Discharge device according to any one of claims 1 to 6, characterized in that the electric motor (32) is powered by a rechargeable accumulator (33) which is also lodged in the housing.

8. Discharge device according to any one of claims 1 to 7, characterized in that the device is designed for at least one double cartridge (7) for two-component compositions and comprises at least two thrust rods (5), the mechanical means comprising two toggle levers (17) disposed at both sides of the driving shaft (10).

9. Discharge device according to any one of claims 1 to 8, characterized in that the trigger lever (4) is connected to hydraulic means in order to dampen its rebounding and/or to support its advance motion.

## Revendications

1. Dispositif de décharge à fonctionnement électrique, comprenant un entraînement électrique (32) agissant par des moyens d'actionnement (10) sur au moins une tige de propulsion (5) pour une cartouche (7) et comportant un levier de détente (4) agissant sur un interrupteur de commande (31) pour couper l'entraînement électrique lorsque le levier est lâché et pour rendre les moyens d'actionnement rétractables, caractérisé en ce que les moyens d'actionnement comprennent un arbre d'entraînement (10), et que des moyens mécaniques comportant des leviers (17) agissent sur l'arbre d'entraînement (10) pour le retirer et pour soulager la ou les tiges de propulsion afin d'empêcher la masse à décharger de couler encore.

2. Dispositif de décharge selon la revendication 1, caractérisé en ce que l'arbre d'entraînement (10) est fixé pour rotation à un raccord (13) monté au boîtier pour un déplacement longitudinal, et que les moyens mécaniques comportent des genouillères (17) dont un levier (18) est articulé à l'intérieur du boîtier tandis que le second levier (21) est articulé au raccord (13) et un bout du troisième levier (24) est articulé aux deux autres bouts des deux premiers leviers et son autre bout est articulé à la partie coudée (26) du levier de détente (4), un ressort de traction (28) agissant sur l'axe de liaison (25) entre le troisième levier (24) et la partie coudée (26), et un ressort de rappel (29) agissant sur l'autre extrémité de l'arbre d'entraînement.

3. Dispositif de décharge selon la revendication 1 ou 2, caractérisé en ce que l'entraînement électrique comporte un moteur électrique (32) agissant par deux réducteurs (37, 44) sur l'arbre d'entraînement. un double embrayage à friction (42) pouvant être actionné par un inverseur (46) étant disposé entre les roues dentées fixés sur l'arbre d'entraînement afin de produire pour le retour une plus grande vitesse que pour l'avance.

4. Dispositif de décharge selon la revendication 3, caractérisé en ce que le moteur électrique (32) est commuté de façon à pouvoir être temporairement inversé en polarité après qu'on a lâché le levier de détente ou libéré l'interrupteur de commande (31), et que des moyens agissant sur l'embrayage à friction (42) sont reliés à la genouillère pour enclencher le retour à vitesse élevée lors du basculement de la genouillère.

5. Dispositif de décharge selon une des revendications 1 à 4, caractérisé en ce que les deux roues dentées motrices (37, 41) comportent chacune un accouplement à glissement (43) pour limiter le couple et donc la pression de décharge.

6. Dispositif de décharge selon une des revendications 1 à 5, caractérisé en ce que la ou les tiges de propulsion (5) sont actionnées par un chariot (8) se déplaçant dans des guides (9) formés aux deux côtés de la paroi intérieure du boîtier.

7. Dispositif de décharge selon une des revendications 1 à 6, caractérisé en ce que le moteur électrique (32) est alimenté par un accumulateur rechargeable (33) également logé dans le boîtier.

8. Dispositif de décharge selon une des revendications 1 à 7, caractérisé en ce qu'il est agencé pour au moins une cartouche de décharge double (7) pour masses à deux composants et comporte au moins deux tiges de propulsion (5), les moyens mécaniques comprenant deux genouillères (17) disposées de part et d'autre de l'arbre d'entraînement.

9. Dispositif de décharge selon une des revendications 1 à 8, caractérisé en ce que le levier de détente (4) est relié à des moyens hydrauliques afin d'amortir son choc en retour et/ou de soutenir son mouvement d'avance.
